# EUROPÄISCHE PATENTSCHRIFT

(11) **EP 0 325 725 B1**
(45) Veröffentlichungstag und Bekanntmachung des Hinweises auf die Patenterteilung: **18.01.1995**
(21) Anmeldenummer: 88119728.9
(22) Anmeldetag: 26.11.1988
(51) Int. Cl.: H01H 71/50

(54) **Niederspannungsschalter mit Sperrhebel**
Low tension switch with catch lever
Interrupteur basse tension avec levier de verrouillage

(30) Priorität: 26.01.1988 DE 3802184
(43) Veröffentlichungstag der Anmeldung: 02.08.1989
(73) Patentinhaber: Licentia Patent-Verwaltungs-GmbH, 60596 Frankfurt (DE)
(72) Erfinder: Wulff, Hans-Jürgen, Ing.grad., D-2334 Hohenwestedt (DE)
(74) Vertreter: Vogl, Leo, Dipl.-Ing.

(56) Entgegenhaltungen:
- DE-A- 2 808 609
- DE-A- 3 033 212
- DE-C- 3 033 213
- DE-U- 8 023 509
- US-A- 3 197 582

## Beschreibung

Die Erfindung betrifft Niederspannungsschalter mit Sperrhebel, die als Trenn- oder als Schutzschalter ausgeführt sein können und bei denen der Sperrhebel die Überführung des Betätigungshandgriffes in die Ausschaltstellung verhindert, wenn die Kontakte des Schalters blockiert sind, gemäß dem Oberbegriff des Anspruchs 1.

Durch die DE-C-30 33 213 ist ein Niederspannungsschutzschalter bekanntgeworden, der mit einem Sperrhebel zum Aufbrechen von blockierten Kontakten ausgerüstet ist. Dieser Sperrhebel ist drehbar auf der Schaltwelle gelagert. Der Sperrhebel übergreift gabelartig eine Arbeitsfläche am Antriebshebel der Betätigungsvorrichtung und das Gelenk des Kniegelenkhebels, wobei die Gabel ein geeignetes Spiel zu den vorgenannten Anschlagpunkten aufweist. Wird bei blockiertem beweglichen Schaltstück der Versuch unternommen, den Schutzschalter auszuschalten, so wird zunächst über die Arbeitsfläche des Antriebshebels der Sperrhebel mit seinem Gabelarm mitgenommen, bis sich der andere Gabelarm gegen den Kniegelenkbolzen legt. Durch einen gewissen Kraftaufwand an dem Betätigungshandgriff lassen sich dann die Kniehebel im Ausschaltsinn durchknicken. Eine weitere Bewegung des Antriebshebels ist jedoch dann nicht möglich. Bei der Gestaltung des Gabelarmes des Sperrhebels muß dafür gesorgt werden, daß alle betriebsmäßigen Bewegungsabläufe innerhalb des Schutzschalters nicht behindert werden oder eine störende Abnutzung verhindert wird. Bei Schaltern mit formgepreßten Schaltwellen ist eine Verwendung dieses Sperrhebels problematisch. Da verschiedene Schalterbaureihen einen unterschiedlichen Abstand zwischen Schaltwelle und Kniegelenk aufweisen, ist außerdem für jede Baureihe ein abgestimmter Sperrhebel erforderlich.

In der DE-C-30 33 212 ist ein elektrisches Schaltgerät gezeigt, das als Notausschalter wirkt. Die Wirkungsweise als Notausschalter erhält das Schaltgerät dadurch, daß der Antriebshebel und der an dem Widerlager angelenkte Kniehebel im Ausschaltsinn zusammenwirkende Arbeitsflächen besitzen, die auf ein fehlerhaft in der Einschaltstellung verharrendes Schaltstück eine im Sinne der Trennung wirkende Kraftkomponente ausüben. Auch kommt hierbei eine mit dem Antriebshebel gekoppelte Rolle während des Ausschaltens an der oberen Kniegelenklasche zum Anliegen. Eine Einwirkung eines Sperrhebels zur Kopplung von Antriebshebel und Kontaktarm liegt bei diesem Schaltgerät nicht vor.

Die DE-U-80 23 509 zeigt einen Niederspannungsschutzschalter mit Sperrhebel gegen die Überführung des Betätigungshandgriffes in die Ausschaltstellung bei Blockierung des bewegbaren Schaltstückes in der Einschaltstellung. Der Sperrhebel ist in einer in dem Gehäuseboden eingeformten Lagerstelle gelagert und steht mit seinem der Lagerstelle gegenüberliegenden Ende mit dem Betätigungshandgriff in Verbindung. In dem mittleren Bereich des Sperrhebels ist durch eine Ausbuchtung eine Arbeitsfläche gebildet, die im Einschaltzustand dem Kniegelenkbolzen der Kniehebel mit geringem Abstand gegenüber steht. Ferner weist der Sperrhebel einen Fortsatz mit einer Abwicklung auf, die als Arbeitsfläche mit einer Gegenfläche des beweglichen Schaltstückes zusammen wirkt. Verharrt das bewegliche Schaltstück beim Ausschalten durch den Betätigungsgriff in der Einschaltstellung, so gelangt die Abwicklung des Sperrhebels zur Anlage an den Schaltstückträger und blockiert die weitere Schwenkung des Antriebshebels. Durch Druck auf den Betätigungsgriff läßt sich durch Hebelwirkung um das Lager am Gehäuseboden eine Kraftwirkung auf den Träger ausüben, die in manchen Fällen zur Trennung der miteinander verschweißten Kontaktstellen ausreicht. Die Wirkung des Sperrhebels ist bei dieser Vorrichtung mit durch die Lage der Schaltwelle im Schaltergehäuse bestimmt.

Der Erfindung liegt die Aufgabe zugrunde in einem kompakten Schaltschloß unabhängig von der Lage und Ausführungsform der Schaltwelle einen einfachen, raumsparenden und zugleich direkt wirkenden Sperrmechanismus zu schaffen.

Diese Aufgabe wird durch die im Kennzeichen des Anspruchs 1 angegebenen Merkmale gelöst. Weiterbildungen sind in den Unteransprüchen gegeben.

Die Erfindung hat den Vorteil, daß die Anordnung der Sperrlasche hinter der oberen Kniegelenklasche keinen zusätzlichen Platz im Schaltergehäuse benötigt und betriebsmäßige Bewegungsabläufe innerhalb des Schaltschlosses nicht behindert werden. Über die Gestaltung der Führungskulisse im Antriebshebel kann in vorteilhafter Weise die Funktion der Sperrlasche optimiert werden.

Anhand der Zeichnung soll ein Ausführungsbeispiel der Erfindung näher erläutet werden.
- Fig. 1: zeigt für einen Niederspannungsschutzschalter die Baugruppe zur Betätigung des beweglichen Kontaktarmes, bestehend aus: beweglichen Kontaktarm, Schaltschloß, Antriebsmechanismus und Auslösebetätigung. Die Braugruppe ist in der EIN-Stellung des Schalters gezeigt.
- Figur 2: zeigt die Baugruppe in einer Schalterstellung während des Ausschaltvorganges kurz bevor die Antriebsfedern die Totpunktlage erreicht haben.
- Figur 3: zeigt die Baugruppe in der Endstellung des Antriebshebels bei verschweißten Kontakten.
- Figur 4: zeigt die Baugruppe in der AUS-Stellung des Schalters.
- Figur 5: zeigt einen Teil der Baugruppe in "Explosionsdarstellung".

Im Ausführungsbeispiel ist der bewegliche Kontakt 1 des Niederspannungsschutzschalters drehbar auf einer Achse 2 in einer Schaltwelle 3 gelagert. Die Lagerung 4 der Schaltwelle 3 ist ortsfest in einem nicht dargestellten Schaltergehäuse angeordnet. Die Achse 2 ist gleichzeitig Angriffspunkt einer unteren Kniegelenklasche 5. Eine dazugehörige obere Kniegelenklasche 6 stützt sich an einem Bolzen 7 ab, der sich an einem Klinkenhebel 8 befindet. Der Klinkenhebel 8 dient zur Überstromauslösung des Schaltschlosses und ist drehbar auf einer Achse 9 gelagert, die wiederum in einem Schloßhalter 10 ortsfest gelagert ist. Der Schloßhalter 10 dient als Tragrahmen für das Schaltschloß des Schalters und ist in dem Schaltergehäuse - z. B. durch Einnieten - befestigt. Die Kniegelenklasche 5 und 6 ist aus Symmetriegründen jeweils beidseitig vom Klinkenhebel 8 angeordnet und jeweils in der Mitte mit einem Kniegelenkbolzen 16 verbunden. In gleicher Ebene mit den oberen Kniegelenklaschen 6 sind drehbar auf der Achse 9 zwei Sperrlaschen 11 gelagert. Diese Sperrlaschen sind über Mitnahmebolzen 12 mit dem Antriebshebel 13 gekoppelt, wobei die Mitnahmebolzen 12 in Kulissen des Antriebshebels 13 geführt sind. Der Antriebshebel 13 ist drehbar an ortsfesten Lagerbolzen 14 gelagert und fest mit einem aus dem Schaltergehäuse herausgeführten Betätigungshandgriff 15 verbunden. Zwischen den Kniegelenkbolzen 16 und einem Bolzen 17, der im oberen Bereich des Antriebshebels 13 eingehängt ist, sind beidseitig von dem Klinkenhebel 8 je eine Antriebsfeder 18 angeordnet. Schloßhalter 10 und Antriebshebel 13 sind ebenfalls beidseitig des Klinkenhebels 8 angeordnet. Mit 22 ist eine Auslösewelle gezeigt, mit der in bekannter Weise die Auslösung des Klinkenhebels 8 gesteuert wird.

Fig. 1 zeigt, daß in der Betriebsstellung EIN die Sperrlaschen 11 als Anschlag für die Kniegelenke dienen, indem die oberen Kniegelenklaschen 6 an den Sperrlaschen 11 in den Berührungspunkten 20 zum Anliegen kommen. Die Mitnahmebolzen 12 liegen in dieser Betriebsstellung an einem Fortsatz 25 des Schloßhalters 10 und bilden somit einen Anschlag für den Antriebshebel 13. In der Betriebsstellung EIN besteht ein Durchhub 23 zwischen beweglichem Kontakt 1 und Schaltwelle 3, derart, daß das kurze Ende des Kontaktes 1 Bewegungsspiel gegenüber einer Anschlagfläche der Schaltwelle 3 besitzt. Der Pfeil 21 zeigt die Bewegungsrichtung des Betätigungshandgriffes 15 beim Ausschalten.

Gemäß Fig. 2 gelangen die Sperrlaschen 11 beim Ausschalten in den Berührungspunkten 24 zur Anlage an die oberen Kniegelenklaschen 6. Diese Anlage erfolgt kurz bevor die Kraftkomponente der Antriebsfedern 18 über den Mittelpunkt des Bolzens 7 hinüberwandert. Die Sperrlaschen 11 üben auf die oberen Kniegelenklaschen 6 ein Drehmoment in Öffnungsrichtung der Kniegelenke aus. Wenn bei dem dadurch eingeleiteten Öffnen der Kniegelenke die Kraftkomponente der Federn über den Bolzen 7 hinauswandert, dann erfolgt das Zusammenbrechen der Kniegelenke und somit die Ausschaltung der Kontakte.

Fig. 3 zeigt den Vorgang des Abschaltens oder auch des Auslösens über die Auslösewelle 22 wenn die Kontakte des Schalters verschweißt sind. Die Kniegelenke und auch die Schaltwelle 3 bewegen sich dabei so lange in Ausschaltrichtung 21 bis der Durchhub 23 zwischen Kontakt 1 und Schaltwelle 3 aufgehoben ist. Der Antriebshebel 13 mit den gekoppelten Sperrlaschen 11 kann bei verschweißten Kontakten nur so weit nachgeführt werden, bis die Sperrlaschen 11 an den oberen Kniegelenklaschen 6, die sich nach Aufhebung des Durchhubes 23 in einer blockierten Zwischenlage befinden, zur Anlage kommen. Würde man versuchen, den Betätigungshandgriff 15 weiter in Ausschaltrichtung 21 zu bewegen, so würden die Sperrlaschen 11 auf die oberen Kniegelenklaschen 6 ein Moment in Ausschaltrichtung erzeugen. Der Betätigungshandgriff 15 würde sich aber nur dann bewegen lassen, wenn dabei die Kontaktverschweißung aufbricht. Eine Optimierung der Funktion der Sperrlaschen 11 hinsichtlich der Blockierstellung des Antriebshebels 13 und der auf die verschweißten Kontakte einwirkenden Aufbrechkraft kann durch Gestaltung der Führungskulissen für die Bolzen 12 durchgeführt werden.

In Fig. 4 ist mit Pfeil 19 die Bewegungsrichtung des Betätigungshandgriffes 15 beim Einschalten gezeigt. In der dargestellten AUS-Stellung des Schalters liegt keine Berühung zwischen den Sperrlaschen 11 und den oberen Kniegelenklaschen 6 vor.

## Patentansprüche

1. Niederspannungsschalter mit Sperrhebel (11) und einem durch einen Betätigungshandgriff bewegbaren Antriebshebel (13), der mittels einer Antriebsfeder (18) auf ein Kniegelenk einwirkt, das auf der einen Seite mit einer Kontaktträgerwelle (3) verbunden ist und auf der anderen Seite entweder ortsfest gelagert ist, wenn der Niederspannungsschalter als Trennschalter ausgeführt ist, oder sich an einem Klinkenhebel (8) abstützt, mit dem die Überstromauslösung des Schalters gesteuert wird, wenn der Niederspannungsschalter als Schutzschalter ausgeführt ist, wobei Antriebsfeder (18), Kniegelenk (5, 6) und Sperrhebel (11) aus Symmetriegründen auch zweifach eingebaut sein können und der Sperrhebel (11) die Überführung des Betätigungshandgriffes in die Ausschaltstellung bei blockierten Kontakten verhindert, **dadurch gekennzeichnet**, daß der Sperrhebel als Sperrlasche (11) mit einer Anlagenkontur so ausgebildet ist, daß die Sperrlasche (11) in der Einschaltstellung des Schalters als Anschlag für die obere Kniegelenklasche (6) dient, daß ein Ende der Sperrlasche (11) ortsfest drehbar am Schloßhalter (10) gelagert und das andere Ende mit dem Antriebshebel (13) gekoppelt ist, und daß das mit dem Antriebshebel (13) gekoppelte Ende der Sperrlasche (11) während des Ausschaltens an die obere Kniegelenklasche (6) zum Anliegen kommt.

2. Niederspannungsschalter nach Anspruch 1, **dadurch gekennzeichnet**, daß die Kopplung zwischen Sperrlasche (11) und Antriebshebel (13) über einen Mitnahmebolzen (12) erfolgt, daß dieser Mitnahmebolzen (12) in einer Kulisse des Antriebshebels (13) geführt ist und daß die Kontur der Kulisse verschiedene Abschnitte aufweist, mit denen die Sperrstellung des Antriebshebels und das Aufbrechmoment bei verschweißten Kontakten des Schalters eingestellt wird.

3. Niederspannungsschalter nach Anspruch 1 oder 2, **dadurch gekennzeichnet**, daß die Anlagenkontur der Sperrlasche (11) als Doppeloval ausgebildet ist.

4. Niederspannungsschalter nach einem der Ansprüche 2 oder 3, **dadurch gekennzeichnet**, daß der Mitnahmebolzen (12) in der Einschaltstellung des Schalters an einem Fortsatz (25) des Schloßhalters (10) anliegt.

## Claims

1. Low-voltage switch with a blocking lever (11) and a drive lever (13), which is movable by an actuating handle and which acts by means of a drive spring (18) on a toggle joint, which on the one hand is connected with a contact carrier shaft (2) and on the other hand is either mounted to be stationary if the low-voltage switch is constructed a cutoff switch or is supported at a pawl lever (8), by which the excess current release of the switch is controlled, if the low-voltage switch is constructed as protective switch, wherein the drive spring (18), toggle joint (5, 6) and blocking lever (11) can also be incorporated in double for reasons of symmetry and the blocking lever (11) prevents over-guiding of the actuating handle into the switch-off setting when the contacts are blocked, characterised thereby that the blocking lever is so constructed as a blocking strap (11) with a bearing profile that the blocking strap (11) serves in the switch-on setting of the switch as an abutment for the upper toggle joint strap (6), that one end of the blocking strap (11) is mounted at the lock holder (10) to be rotatable at a stationary location and the other end is coupled with the drive lever (13), and that the end, which is coupled with the drive lever (13), of the blocking strap (11) comes to bear against the upper toggle joint strap (6) during the switching off.

2. Low-voltage switch according to claim 1, characterised thereby that the coupling between the blocking strap (11) and drive lever (13) is effected by way of an entraining pin (12), that this entraining pin (12) is guided in a guide of the driver lever (13) and that the profile of the guide has different sections, by which the blocking setting of the drive lever and the break-open moment is set in when the contacts of the switch are fused.

3. Low-voltage switch according to claim 1 or 2, characterised thereby that the bearing profile of the blocking strap (11) is formed as a double oval.

4. Low-voltage switch according to one of claims 2 or 3, characterised thereby that the entraining pin (12) bears against a projection (25) of the lock holder (10) in the switch-on setting of the switch.

## Revendications

1. Interrupteur basse tension avec levier de verrouillage (11) et un levier moteur (13) mobile par actionnement d'une manette, lequel agit, au moyen d'un ressort moteur (18) sur une articulation coudée qui est reliée sur un côté à un arbre porte-contact (3) et de l'autre côté soit est logée fixement quand l'interrupteur basse tension fait office d'interrupteur-séparateur soit prend appui contre un levier à cliquet (8) qui commande le déclenchement par surintensité de courant de l'interrupteur quand l'interrupteur basse-tension sert d'interrupteur de protection, le ressort moteur (18), l'articulation coudée (5, 6) et le levier de verrouillage (11) pouvant être également montés en double pour un besoin de symétrie, et le levier de verrouillage (11) empêchant le passage de la manette d'actionnement en position d'arrêt en cas de contacts bloqués, caractérisé en ce que le levier de verrouillage sert de languette de verrouillage (11) présentant un contour d'application qui permet à la languette de verrouillage de servir, en position de marche de l'interrupteur, de butée à la languette supérieure (6) de l'articulation coudée, en ce qu'une extrémité de la languette de verrouillage (11) est logée de manière rotative et solidaire sur le porte-verrou (10) et l'autre extrémité est accouplée au levier moteur (13) et en ce que l'extrémité de la languette de verrouillage (11), accouplée au levier moteur (13), vient s'appliquer contre la languette supérieure (6) de l'articulation coudée pendant la mise hors service.

2. Interrupteur basse tension selon la revendication 1, caractérisé en ce que l'accouplement entre la languette de verrouillage (11) et le levier moteur (13) s'effectue par l'intermédiaire d'un boulon d'entraînement (12), en ce que ce boulon d'entraînement (12) est guidé dans une coulisse du levier moteur (13) et en ce que le contour de la coulisse présente différentes sections avec lesquelles sont réglés la position de verrouillage du levier moteur et le moment d'interruption quand les contacts de l'interrupteur sont soudés.

3. Interrupteur basse tension selon la revendication 1 ou 2, caractérisé en ce que le contour d'application de la languette de verrouillage (11) est configuré comm un ovale double.

4. Interrupteur basse tension selon l'une des revendications 2 ou 3, caractérisé en ce que le boulon d'entraînement (12), en position de mise en marche de l'interrupteur, est appliqué contre un appendice (25) du porte-verrou (10).
